# EUROPÄISCHE PATENTSCHRIFT

(11) **EP 3 665 117 B1**
(45) Veröffentlichungstag und Bekanntmachung des Hinweises auf die Patenterteilung: **29.06.2022**
(21) Anmeldenummer: 18746147.0
(22) Anmeldetag: 24.07.2018
(51) Int. Cl.: B66C 13/40, G05D 1/00, G08C 17/00

(54) **FERNSTEUERUNGSANORDNUNG UND VERFAHREN ZUM BETRIEB DER FERNSTEUERUNGSANORDNUNG**
REMOTE CONTROL ARRANGEMENT AND METHOD FOR OPERATING THE REMOTE CONTROL ARRANGEMENT
SYSTÈME DE TÉLÉCOMMANDE ET PROCÉDÉ POUR L'OPERATION DU SYSTÈME DE TÉLÉCOMMANDE

(30) Priorität: 09.08.2017 DE 202017104769 U
(43) Veröffentlichungstag der Anmeldung: 17.06.2020
(73) Patentinhaber: Haug, Thomas, 75217 Birkenfeld (DE)
(72) Erfinder: Haug, Thomas, 75217 Birkenfeld (DE)
(74) Vertreter: Wacker, Jost Oliver
(86) Internationale Anmeldenummer: PCT/EP2018/069995
(87) Internationale Veröffentlichungsnummer: WO 2019/029983

(56) Entgegenhaltungen:
- WO-A1-2012/091227
- WO-A1-2014/127822
- WO-A2-2009/120958
- DE-A1-102013 203 950
- DE-A1-102015 220 229
- US-A1- 2016 217 684

## Beschreibung

Die Erfindung betrifft eine Fernsteuerungsanordnung, nach dem Oberbegriff des Anspruchs 1 sowie ein Verfahren zum Betrieb der Fernsteuerungsanordnung. Die Fernsteuerungsanordnung weist dabei einen tragbaren Computer, wie insbesondere einen Tablet-Computer oder ein Smartphone mit einem berührungsempfindlichen Display zur Eingabe von Steuerungsbefehlen auf, wobei auf dem Computer ein Computerprogrammprodukt gespeichert und ausführbar ist, mittels dem aus den eingegebenen Steuerungsbefehlen Steuerungssignale generiert und mittels am Computer vorgesehener Sendemittel ausgesendet werden können. Ferner weist die Fernsteuerungsanordnung ein ferngesteuertes Objekt, wie beispielsweise ein Fahrzeug oder ein Hubgerät auf, an dem Empfangsmittel zum Empfang der Steuerungssignale und Steuerungsmittel zur Steuerung des Objekts in Abhängigkeit der empfangenen Steuerungssignale vorgesehen sind. Dabei weist die Fernsteuerungsanordnung zusätzlich eine separat zum Computer ausgebildete Sicherheitseinrichtung mit einem mechanisch betätigbaren Bedienelement auf, das beispielsweise durch einen mittels Kraftaufbringung verstellbaren Druckknopf oder durch eine sonstige manuell betätigbare Handhabe, wie beispielsweise einen Schalter, einen Hebel oder ein Bedienfeld gebildet ist. Hierbei ist zwischen der Sicherheitseinrichtung und dem tragbaren Computer eine Sicherheits-Steuerungsverbindung herstellbar, in Abhängigkeit von deren Bestehen eine Bewegung des ferngesteuerten Objekts blockiert beziehungsweise abgebrochen werden kann. Dabei kann das betreffende Objekt nur unter der Voraussetzung, dass diese Sicherheits-Steuerungsverbindung hergestellt ist, in Bewegung gesetzt werden. Hierdurch ist gewährleistet, dass ein Objekt, das mittels eines handelsüblichen tragbaren Computers ferngesteuert wird, sich erst dann durch gesendete Steuerungssignale aus der Ausgangsstellung heraus bewegt, wenn gleichzeitig eine Sicherheitseinrichtung aktiviert ist. Hierbei umfasst die Sicherheits-Steuerungsverbindung eine elektronische Signalverbindung zwischen der Sicherheitseinrichtung und dem Computer. Hierdurch ist ein Bestehen oder eine Trennung der Sicherheits-Steuerungsverbindung besonders zuverlässig und einfach erkennbar und an den Computer signalisierbar. Dabei können die Steuerungssignale vom Computer erst nach festgestelltem Bestehen der elektronischen Sicherheits-Steuerungsverbindung an das ferngesteuerte Objekt ausgesendet werden. Um hierbei von einer stabilen Sicherheits-Steuerungsverbindung ausgehen zu können, aktiviert das Computerprogrammprodukt das Aussenden der Steuerungssignale bevorzugterweise erst bei einer nach vorgegebenen Kriterien ausreichend stabilen elektronischen Signalverbindung beziehungsweise bei Bestehen der Sicherheits-Steuerungsverbindung über eine vorgegebene Zeit hinweg und nur so lange, wie die elektronische Signalverbindung zwischen dem Computer und der Sicherheitseinrichtung besteht. Hierdurch kann das Objekt mittels des tragbaren Computers erst dann und nur so lange ferngesteuert werden, wie die Sicherheitseinrichtung über eine ausreichend stabile Verbindung mit dem Computer in Verbindung steht, Auf diese Weise kann ein besonders sicherer Betrieb der Fernsteuerungsanordnung gewährleistet werden.

Derzeit sind am Markt ferngesteuerte Objekte wie Modellautos, Roboter oder Drohnen erhältlich, die sich über handelsübliche Laptops, Tablet-Computer oder Smartphones steuern lassen. Hierzu werden Computerprogrammprodukte angeboten, die sich auf die betreffenden tragbaren Computer aufspielen lassen, um die an diesen eingegebenen Steuerungsbefehle in Steuerungssignale umzuwandeln, die zur Ausführung gewünschter Bewegungen wiederum an die ferngesteuerten Objekte gesendet werden.

Nachteilig an diesen bekannten Fernsteuerungsanordnungen ist dabei, dass diese aus Sicherheitsgründen nur für die Steuerung relativ kleiner Objekte eingesetzt werden können, wie insbesondere im Modellbereich oder für kleine Flugdrohnen.

US 2017/0111487 A1 beschreibt eine Anordnung zur Fernsteuerung eines Fahrzeugs mittels eines Tabletcomputers. Zur Übertragung von Steuerungssignalen zum Fahrzeug muss der Tabletcomputer dabei mit einem Schlüsselgerät verbunden sein, das einen Identifikationscode sendet und einen Totmannschalter aufweist. Bei fehlendem Signal vom Totmannschalter wird ein laufender Fernsteuerungsvorgang dabei umgehend beendet.

WO 2012/091227 A1 offenbart eine Hebebühne mit einer beispielsweise kabellosen ersten Fernbedienung, einer ebenfalls kabellosen zweiten Fernbedienung mit einem Notaus-Knopf und einer dritten Fernbedienung, die beispielsweise fest verkabelt ist. Die Hebebühne kann dabei im Arbeitsbetrieb wahlweise mit der ersten oder dritten Fernbedienung gesteuert werden. Die zweite Fernbedienung ist gegenüber der ersten und dritten Fernbedienung priorisiert und ermöglicht den sofortigen Stopp einer Steuerungsanweisung durch Betätigung des Notaus-Knopfes.

WO 2009/120958 A2 beschreibt eine Steuerungsanordnung für ein Schienenfahrzeug. Diese weist eine Fernbedienung zur Ansteuerung eines Steuerungsmoduls des Schienenfahrzeugs sowie einen tragbaren Sicherheitsschalter auf, mittels dem ein Stopp-Signal an das Steuerungsmodul gesendet werden kann.

US 2013/0200997 A1 beschreibt ein Totmannsystem, bei dem der Betrieb einer Vorrichtung neben dem Senden von Signalen einer Totmannschaltung zusätzlich vom Senden biometrischer Identifikationsdaten abhängig gemacht werden kann.

WO 2014/127822 A1 zeigt eine Anordnung mit einem Roboter, der über eine Steuerungseinheit betrieben werden kann. Die Steuerungsdaten können mittels eines tragbaren Computers an die Steuerungseinheit gesendet werden. Der Betrieb des Roboters erfolgt dabei in Abhängigkeit vom zusätzlichen Empfang von Signalen, die von einem Totmannschalter an die Steuerungseinheit abgegeben werden.

Nachteilig an den bekannten Fernsteuerungsanordnungen mit einer durch einen Totmannschalter gebildeten Sicherheitseinrichtung ist dabei, dass hier die Fernsteuerung nur seitens des Bedieners durch Freigabe des Totmannschalters beendet werden kann. Zudem kann bei auf diese Weise betriebenen Fernsteuerungsanordnungen durch das bloße Beenden der Übertragung von Steuerungssignalen keine zuverlässige Festlegung des ferngesteuerten Objekts in einer Stellung gewährleistet werden, die für die im Arbeitsbereich des Objekts befindlichen Personen sicher beziehungsweise günstig ist. Zudem ist der räumliche Abstand innerhalb dessen das ferngesteuerte Objekt mittels des tragbaren Computers und der Sicherheitseinrichtung gesteuert beziehungsweise gestoppt werden kann bei den bekannten Anordnungen relativ gering. Fürviele insbesondere industrielle Anwendungen sind die bekannten Fernsteuerungsanordnungen mit einem tragbaren Computer daher nicht geeignet.

Die Aufgabe der Erfindung ist es, eine gattungsgemäße Fernsteuerungsanordnung zur Verfügung zu stellen, die die genannten Nachteile vermeidet und einen größeren Anwendungsbereich von tragbaren Computern zur Fernsteuerung von Objekten im professionellen beziehungsweise im industriellen Bereich zu ermöglichen.

Diese Aufgabe wird durch eine Fernsteuerungsanordnung mit den Merkmalen des Anspruchs 1 gelöst. Dabei weist die Sicherheitseinrichtung selbst Sicherheits-Sendemittel auf, mittels denen bei getrennter Sicherheits-Steuerungsverbindung unabhängig vom tragbaren Computer ein die Bewegung des Objekts verhinderndes Signal direkt an das Objekt aussendbar ist. Auf diese Weise kann auch unabhängig vom tragbaren Computer ein Abbruchsignal ausgesendet werden, um eine Bewegung des ferngesteuerten Objekts bei fehlender beziehungsweise unterbrochener Sicherheits-Steuerungsverbindung zu verhindern oder bei Betätigung des Bedienelementes, wie beispielsweise einem marktüblichen Notausknopf, abzubrechen oder zu blockieren. Hierdurch kann der Fernsteuerungsvorgang beziehungsweise eine hierdurch generierte Bewegung des ferngesteuerten Objekts im Notfall durch Betätigung des mechanischen Bedienelementes schlagartig abgebrochen werden, wie beispielsweise in der Art einer Notaus-Einrichtung. Durch das aktiv ausgesendete Abbruchsignal kann dabei das zu steuernde Objekt in eine sichere und beispielsweise vordefinierte Stellung verbracht und in dieser festgelegt werden. Somit kann der betreffende tragbare Computer auch zur Fernsteuerung großer Objekte, wie Kräne oder industrielle Hub- oder Transportgeräte verwendet werden, wobei im Falle einer Gefahr die Bewegung des Objekts jederzeit durch Betätigung des Bedienelementes verhindert oder abgebrochen werden kann. Die Betätigung des Bedienelementes kann dabei sowohl durch den Benutzer selbst als auch durch andere Personen erfolgen. Auf diese Weise kann die Einsatzmöglichkeit eines vor Ort zur Verfügung stehenden tragbaren Computers auf die Verwendung als Fernsteuerung für zusätzliche, insbesondere industrielle oder gewerbliche Anwendungsbereiche, erweitert werden, wodurch zudem die Kosten für eine zusätzliche Fernsteuerung eingespart werden.

Hierbei ist es vorteilhaft, wenn die Sicherheits-Sendemittel bei hergestellter Sicherheits-Steuerungsverbindung deaktivierbar beziehungsweise deaktiviert sind, um dadurch bei bestehender Sicherheits-Funktion einen ungestörten Fernsteuerungsbetrieb zu ermöglichen.

Zusätzlich hierzu kann ein vom tragbaren Computer aussendbares Blockier-Steuerungssignal vorgesehen sein, das bei getrennter Sicherheits-Steuerungsverbindung eine Bewegung des ferngesteuerten Objekts verhindert und erst bei hergestellter Sicherheits-Steuerungsverbindung deaktivierbar beziehungsweise deaktiviert ist. Hierdurch kann gewährleistet werden, dass der tragbare Computer im eingeschalteten Zustand solange eine Bewegung des ferngesteuerten Objektes aktiv blockiert, bis die Sicherheits-Steuerungsverbindung hergestellt ist.

Dabei ist es günstig, wenn das Blockier-Steuerungssignal durch Betätigung des Bedienelementes aktivierbar ist. Hierdurch kann das Blockier-Steuerungssignal über die Sicherheitseinrichtung auch bei Bestehen der Sicherheits-Steuerungsverbindung aktiviert werden, um insbesondere bei Gefahr eine Bewegung des Objekts abbrechen oder verhindern zu können.

Ferner ist es günstig, wenn das Bestehen der Sicherheits-Steuerungsverbindung des Computers mit der Sicherheitseinrichtung beispielsweise an einem Display des Computers oder durch ein optisches Signal angezeigt werden kann. Hierdurch kann der Benutzer der Fernsteuerungsanordnung jederzeit darüber informiert werden, ob die Sicherheitseinrichtung zur Verfügung steht und somit eine Fernsteuerung des betreffenden Objekts möglich ist oder nicht.

Vorteilhafterweise kann an einem Display des Computers zudem ein Arbeitsbereich des ferngesteuerten Objekts angezeigt werden. Hierdurch kann der tragbare Computer zusätzlich dazu benutzt werden, um dem Benutzer beispielsweise mittels wenigstens einer Kamera einen Arbeitsbereich anzuzeigen, auf den er keine direkte Einsicht hat.

Zudem ist es günstig, wenn die elektronische Signalverbindung durch eine physische Steckverbindung hergestellt werden kann. Auf diese Weise ist ein besonders stabiler Datenaustausch zwischen der Sicherheitseinrichtung und dem tragbaren Computer gewährleistet.

Vorteilhafterweise kann die physische Steckverbindung dabei an einer Aufnahme hergestellt werden, in die der tragbare Computer eingesetzt werden kann und an der die Sicherheitseinrichtung vorgesehen beziehungsweise integriert ist. Eine derartige Steckverbindung, die beispielsweise an einem Zusatzgehäuse ausgebildet ist, ermöglicht somit eine direkte Verbindung des tragbaren Computers mit der Sicherheitseinrichtung, so dass das Bedienelement während der Eingabe von Steuerungsbefehlen am tragbaren Computer direkt an diesem zur Verfügung steht und betätigt werden kann.

Alternativ hierzu ist es günstig, wenn die physische Steckverbindung zwischen der Sicherheitseinrichtung und dem tragbaren Computer über ein Verbindungskabel hergestellt werden kann. Auf diese Weise ist es beispielsweise möglich, die Sicherheitseinrichtung über ein handelsübliches Kabel, wie beispielsweise ein USB-Kabel, mit unterschiedlichen tragbaren Computern zu verbinden.

In einer weiteren alternativen Ausführungsform kann die elektronische Signalverbindung über eine kabellose Verbindung hergestellt werden. Auf diese Weise ist die Herstellung der elektronischen Signalverbindung zwischen dem tragbaren Computer und der Sicherheitseinrichtung in besonders komfortabler Weise möglich. Hierbei ist es günstig, wenn die kabellose Verbindung über optische Signalübertragungsmittel hergestellt werden kann. Hierdurch ist es beispielsweise möglich, einen optischen Signalerzeuger zu verwenden, der mit einem optischen Signaldetektor zusammen wirkt, und dabei über die optischen Signale eine Kodierung vorzusehen, die gewährleistet, dass die elektronische Signalverbindung ausschließlich zwischen bestimmten Geräten hergestellt wird. Alternativ oder zusätzlich hierzu ist es günstig, wenn die kabellose Verbindung über eine Funkverbindung wie beispielsweise über eine Bluetooth- oder WLAN-Verbindung herstellbar ist, wodurch die elektronische Signalverbindung beispielsweise auch bei fehlender optischer Verbindung zwischen den Geräten und auch im Freien störungsfrei hergestellt werden kann.

In einer weiteren vorteilhaften Ausführungsform weist die Sicherheitseinrichtung eine Signalwandlereinrichtung auf, mittels der die vom Computer ausgehenden Steuerungssignale verändert und anschließend seitens der Sicherheitseinrichtung ausgesendet werden können. Auf diese Weise ist es möglich, die gesendeten Steuerungssignale mittels der Sicherheitseinrichtung in einem anderen Format oder mit einer höheren Sendeleistung auszusenden, als dies mit den Sendemitteln des Computers möglich ist. Hierdurch kann insbesondere eine größere Reichweite und ein stabileres Aussenden der Steuerungssignale erreicht werden. Dabei weist die Signalwandlereinrichtung Verstärkungsmittel aufweist, mittels denen die vom Computer empfangenen Signale verstärkt werden können. Auf diese Weise können die vom Computer ausgesendeten Steuerungssignale seitens der Signalwandler-einrichtung der Sicherheitseinrichtung auch im gleichen Format mit einer höheren Sendeleistung ausgesendet werden, um eine größere Reichweite zu ermöglichen. Vorteilhafterweise weist die Signalwandlereinrichtung Umsetzungsmittel auf, mittels denen die vom Computer in einem ersten Format empfangenen Steuerungssignale in ein zweites Format umgesetzt werden können, in dem die Steuerungssignale seitens der Sicherheitseinrichtung aussendbar sind. Hierdurch können beispielsweise vom Computer ausgesendete WLAN-Signale von der Sicherheitseinrichtung empfangen und in Form von Funksignalen in einer anderen Frequenz ausgesendet werden, um eine größere Reichweite oder eine höhere Stabilität der Steuerungssignale zu gewährleisten.

Ferner wird die genannte Aufgabe durch ein Verfahren zum Betrieb einer Fernsteuerungsanordnung in einer der oben genannten Ausführungsformen mit den Merkmalen des Anspruchs 12 gelöst. Demnach wird nach Aktivierung des Computerprogrammprodukts auf dem tragbaren Computer in einem ersten Schritt eine Bewegung des ferngesteuerten Objekts in einem zweiten Schritt verhindert.

In einem nachfolgenden dritten Schritt wird dann wiederkehrend geprüft, ob eine Sicherheits-Steuerungsverbindung zwischen der Sicherheitseinrichtung und dem Computer besteht. Wird seitens des Computerprogrammprodukts das Bestehen der Sicherheits-Steuerungsverbindung festgestellt, wie beispielsweise durch den Eingang entsprechender Signale von der Sicherheitseinrichtung über einen vorbestimmten Zeitraum hinweg, so wird in einem nachfolgenden vierten Schritt das Aussenden von Steuerungssignalen an das ferngesteuerte Objekt aktiviert. Diese Steuerungssignale werden vom Computerprogrammprodukt in Abhängigkeit von den am Computer eingegebenen Steuerungsbefehlen generiert. Wird dabei während dieses Fernsteuerungsbetriebs seitens des Computerprogrammprodukts in einem fünften Schritt ein Abbruch der Sicherheits-Steuerungsverbindung festgestellt, wie beispielsweise durch den fehlenden oder unzureichenden Eingang entsprechender Signale seitens der Sicherheitseinrichtung, oder geht in Folge der Betätigung des Bedienelementes ein Abbruchsignal von der Sicherheitseinrichtung ein, so wird die Bewegung des ferngesteuerten Objekts erneut verhindert. Auf diese Weise kann sichergestellt werden, dass die Fernsteuerung des betreffenden Objekts mittels des tragbaren Computers nur dann erfolgen kann, wenn eine stabile Verbindung mit der Sicherheitseinrichtung besteht. Sobald dagegen keine stabile Verbindung gewährleistet werden kann oder die Sicherheitseinrichtung aktiviert wird, wird die Steuerung des Objekts aus Sicherheitsgründen abgebrochen.

Gemäß der Erfindung wird die Bewegung des ferngesteuerten Objekts durch das Aussenden von Abbruchsignalen seitens der Sicherheitseinrichtung direkt an das Objekt verhindert. Auf diese Weise kann die Bewegung des Objekts auch unabhängig vom Computer verhindert beziehungsweise abgebrochen werden.

Alternativ hierzu kann die Bewegung des ferngesteuerten Objekts durch das Aussenden von Abbruchsignalen seitens des tragbaren Computers verhindert werden, die beispielsweise parallel oder statt der Steuerungssignale ausgesendet werden. Hierdurch ist eine aktive Ansteuerung des Objekts und dadurch ein besonders zuverlässiges Blockieren oder Abbrechen einer Bewegung desselben möglich.

Vorteilhafterweise wird dabei im dritten Schritt zusätzlich eine Anzeige am Display aktiviert, die den aktiven Zustand der Sicherheitseinrichtung und somit das mögliche Aussenden von Steuerungssignalen zur Fernsteuerung des Objekts signalisiert.

Es wird darauf hingewiesen, dass alle oben beschriebenen Merkmale des erfindungsgemäßen Gegenstandes untereinander austauschbar beziehungsweise kombinierbar sind, sofern ein Austausch oder eine Kombination derselben aus technischen Gründen nicht ausgeschlossen ist.

In den Figuren ist eine beispielhafte Ausführungsform der Erfindung dargestellt. Es zeigen:
- Figur 1: eine Ansicht einer erfindungsgemäßen Fernsteuerungsanordnung mit einem tragbaren Computer, einer Sicherheitseinrichtung und einem ferngesteuerten Objekt,
- Figur 2: eine Ansicht der Fernsteuerungsanordnung mit einer alternativen Ausführungsform der Sicherheitseinrichtung,
- Figur 3: eine Ansicht der Fernsteuerungsanordnung mit einer weiteren alternativen Ausführungsform der Sicherheitseinrichtung und
- Figur 4: ein Ablaufdiagramm eines auf dem tragbaren Computer der Fernsteuerungsanordnung gespeicherten und ausführbaren Computerprogrammprodukts.

Fig. 1 zeigt eine Fernsteuerungsanordnung 2 mit einem tragbaren Computer 4 in Form eines Tablet-Computers oder eines Smartphones, einem ferngesteuerten Objekt 6 in Form eines Hubgerätes und einer Sicherheitseinrichtung 8. Die Sicherheitseinrichtung 8, die beispielhaft in der Art einer Notaus-Einrichtung ausgeführt ist, weist hierbei ein Bedienelement 10 in Form eines marktüblichen Notaus-knopfes auf, das zu Erzeugung eines Abbruchsignals mechanisch betätigt werden kann. Hierzu ist das Bedienelement 10 beispielhaft durch einen mittels Kraftaufbringung verlagerbaren Druckknopf oder Schalter gebildet.

Der Computer 4 weist eine Elektronik 12 auf, in der ein Computerprogrammprodukt 14 gespeichert und ausführbar ist. Das Computerprogrammprodukt 14 dient dabei dazu, Steuerungssignale S und/oder Blockier-Steuerungssignale BS zu generieren und an das ferngesteuerte Objekt 6 zu senden. Hierzu weist der Computer 4 eine Anordnung 15 von virtuellen und/oder physischen Eingabeelementen zur Eingabe von Steuerungsbefehlen sowie Sendemittel 16 auf, die beispielsweise einen computerseitigen Transceiver 18 umfassen.

Das ferngesteuerte Objekt 6 weist zum Empfang der Steuerungssignale S und/oder der Blockier-Steuerungssignale BS wiederum Empfangsmittel 20 auf, die beispielsweise einen objektseitigen Transceiver 22 umfassen. Die über diesen Transceiver 22 empfangenen Signale beziehungsweise die sich hieraus ergebenden Steuerungsbefehle werden dabei an Steuerungsmittel 24 des Objekts 6 weitergegeben, über die das ferngesteuerte Objekt 6 entsprechend gesteuert beziehungsweise in Bewegung gesetzt werden kann.

Wie aus Figur 1 ferner zu entnehmen ist kann zwischen dem tragbaren Computer 4 und der Sicherheitseinrichtung 8 eine Sicherheits-Steuerungsverbindung 26 hergestellt werden. Diese umfasst eine elektronische Signalverbindung, die beispielsweise über ein Verbindungskabel 28 oder eine kabellose Verbindung 30 hergestellt wird. Die kabellose Verbindung 30 kann dabei insbesondere als Funk-, WLAN-, Infrarot- und/oder Bluetooth-Verbindung ausgebildet sein. Zudem kann die Sicherheitseinrichtung 8 Sicherheits-Sendemittel 31 aufweisen, mittels denen bei Betätigung des Bedienelementes 10 oder bei getrennter Sicherheits-Steuerungsverbindung 26 Abbruchsignale NAS direkt an das Objekt 6 gesendet werden können, um dessen Bewegung zu stoppen beziehungsweise zu blockieren.

Darüber hinaus ist an einem Display 32 des Computers 4 gemäß Figur 1 eine Anzeige 34 vorgesehen, an der signalisiert werden kann, ob die Sicherheits-Steuerungsverbindung 26 besteht oder nicht. Ferner kann das Display 32 des Computers 4 dazu verwendet werden, um Bilder eines Arbeitsbereichs des ferngesteuerten Objekts 6 innerhalb einer Überwachungsanzeige 36 anzuzeigen. Die Bilder können dabei beispielsweise mittels einer am Objekt 6 vorgesehenen Kamera 38 fortlaufend aufgenommen und an den Computer 4 gesendet werden.

Figur 2 zeigt eine alternative Ausführungsform der Fernsteuerungsanordnung 2, bei der der Computer 4 in einer Aufnahme 40 eines Zusatzgehäuses 42 aufgenommen ist. Hierbei ist die Sicherheitseinrichtung 8 in das Zusatzgehäuse 42 integriert beziehungsweise an diesem gehalten. Zur Herstellung der Sicherheits-Steuerungsverbindung 26 zwischen dieser Sicherheitseinrichtung 8 und dem Computer 4, weist das Zusatzgehäuse 42 einen Kontaktstecker 44 auf, der derart positioniert ist, dass er beim Einsetzen des Computers 4 in die Aufnahme 40 mit einer Steckerbuchse 46 des Computers 4, wie insbesondere einer USB-Buchse, in Kontakt tritt. Dieser Kontaktstecker 44 ist dabei wie aus Figur 2 zu entnehmen ist mit der Sicherheitseinrichtung 8 verbunden, so dass bei Herstellung des Kontakts zwischen dem Kontaktstecker 44 und der Steckerbuchse 46 gleichzeitig auch die Sicherheits-Steuerungsverbindung 26 hergestellt wird.

Eine weitere Ausführungsform der Fernsteuerungsanordnung 2 ist in Figur 3 dargestellt. Diese weist eine vom Computer 4 getrennte Sicherheitseinrichtung 8 mit einer zusätzlichen Signalwandlereinrichtung 48 auf. An dieser Signalwandlereinrichtung 48 ist beispielsweise ein Transceiver 50 vorgesehen, mittels dem die vom Computer 4 ausgesendeten Steuerungssignale S sowohl empfangen als auch weiter gesendet werden können. Um hierbei eine größere Reichweite bei der Aussendung der Steuerungssignale S zu erzielen, weist die Signalwandlereinrichtung 48 Umsetzungsmittel 52 auf, mittels denen die in einem ersten Format F1 vom Computer 4 ausgesandten Steuerungssignale S in ein zweites Format F2 umgewandelt werden können. Beispielsweise können die Steuerungssignale S dabei von einem seitens des Computers 4 verwendeten WLAN- oder Bluetooth-Format in ein Funk-Format mit einer anderen Frequenz umgesetzt werden, die eine größere Reichweite oder eine stabilere Funkverbindung mit dem ferngesteuerten Objekt gewährleistet.

Alternativ oder zusätzlich hierzu kann die Signalwandlereinrichtung 48 Verstärkungsmittel 54 aufweisen, mittels denen die vom Computer 4 empfangenen Steuerungssignale S bei der Weiterleitung seitens der Sicherheitseinrichtung 8 verstärkt werden, um hierdurch die Reichweite zu erhöhen.

Es wird darauf hingewiesen, dass alle oben beschriebenen Elemente und Merkmale der verschiedenen Ausführungsformen des erfindungsgemäßen Gegenstandes untereinander austauschbar beziehungsweise kombinierbar sind, sofern ein Austausch oder eine Kombination derselben aus technischen Gründen nicht ausgeschlossen ist.

Die Funktionsweise der Fernsteuerungsanordnung 2 ist nachfolgend anhand des Ablaufs nach Figur 4 beschrieben:
In einem ersten Schritt S1 wird die Fernsteuerung des Objekts 6 durch Einschalten des Computers 4 gestartet. Direkt im Anschluss hieran wird der Computer 4 durch das Computerprogrammprodukt 14 in einem zweiten Schritt S2 in eine Default-Einstellung versetzt, in der eine Bewegungssteuerung unterbunden ist, um eine unbeabsichtigte Bewegung des ferngesteuerten Objekts 6 zu vermeiden. Die Unterbindung der Bewegungssteuerung erfolgt dabei entweder durch fehelendes Aussenden der Steuerungssignale S, durch die aktiven Blockier-Steuerungssignale BS, die vom Computer 4 an das Objekt 6 gesendet werden oder durch die aktiven Abbruchsignale NAS, die von Sicherheits-Sendemitteln 31 der Sicherheitseinrichtung 8 an das Objekt 6 gesendet werden.

In einem dritten Schritt S3 wird anschließend untersucht, ob die Sicherheits-Steuerungsverbindung 26 mit der Sicherheitseinrichtung 8 hergestellt ist. Falls nicht, belässt das Computerprogrammprodukt 14 den Computer 4 in der Default-Einstellung.

Wird dagegen nach vorgegebenen Kriterien das Bestehen einer stabilen Sicherheits-Steuerungsverbindung 26 festgestellt, so gibt das Computerprogrammprodukt 14 den Fernsteuerungsbetrieb des Computers 4 in einem vierten Schritt S4 frei, sodass nun bei Eingabe von Steuerungsbefehlen am Computer 4 entsprechende Steuerungssignale S generiert und ausgesendet werden. Gegebenenfalls wird hierzu gleichzeitig das Aussenden der Blockier-Steuerungssignale vom Computer 4 beziehungsweise der Abbruchsignale von der Sicherheitseinrichtung 8 abgebrochen.

Während dieses Fernsteuerungsbetriebs wird wiederkehrend in einem fünften Schritt S5 geprüft, ob die Sicherheits-Steuerungsverbindung 26 getrennt ist oder ob an der Sicherheitseinrichtung 8 ein Abbruchsignal erzeugt worden ist. Solange diese beiden Bedingungen nicht erfüllt sind, wird der Fernsteuerungsbetrieb fortgesetzt.

Wird dagegen festgestellt, dass die Sicherheits-Steuerungsverbindung 26 zwischen dem Computer 4 und der Sicherheitseinrichtung 8 getrennt ist oder wird durch Betätigung des Bedienelementes 10 seitens der Sicherheitseinrichtung 8 ein Abbruchsignal generiert, so setzt das Computerprogrammprodukt 14 den Computer 4 wieder zurück in die Default-Einstellung gemäß dem zweiten Schritt S2. Hierdurch wird das Aussenden der Steuerungssignale S abgebrochen beziehungsweise das Aussenden der Blockier-Steuerungssignale oder der Abbruchsignale erneut aktiviert und dadurch eine weitere Bewegung beziehungsweise Verstellung des ferngesteuerten Objekts 6 verhindert, um insbesondere eine Gefährdung von Personen oder Sachbeschädigungen zu verhindern.

## Patentansprüche

1. Fernsteuerungsanordnung (2)
mit einem tragbaren Computer (4), auf dem ein Computerprogramm zum Generieren und Aussenden von Steuerungssignalen (S, BS) mittels am Computer (4) vorgesehener Sendemittel (16) gespeichert ist,
und einem ferngesteuerten Objekt (6), an dem Empfangsmittel (20) zum Empfang der Steuerungssignale (S, BS) und Steuerungsmittel (24) zur Steuerung des Objekts (6) in Abhängigkeit der empfangenen Signale (S, BS) vorgesehen sind,
wobei die Fernsteuerungsanordnung (2) ferner eine Sicherheitseinrichtung (8) mit einem mechanisch betätigbaren Bedienelement (10) aufweist, wobei zwischen der Sicherheitseinrichtung (8) und dem tragbaren Computer (4) eine Sicherheits-Steuerungsverbindung (26) herstellbar ist und eine Steuerung des Objekts (6) nur bei hergestellter Sicherheits-Steuerungsverbindung (26) freigebbar ist
und die Sicherheits-Steuerungsverbindung (26) eine elektronische Signalverbindung zwischen der Sicherheitseinrichtung (8) und dem Computer (4) umfasst, wobei die Steuerungssignale (S) zum Bewegen des Objekts (6) erst bei bestehender elektronischer Signalverbindung aussendbar sind,
**dadurch gekennzeichnet,** dassdie Sicherheitseinrichtung (8) selbst Sicherheits-Sendemittel (31) aufweist, mittels denen bei getrennter Sicherheits-Steuerungsverbindung (26) ein die Bewegung des Objekts (6) verhinderndes Abbruchsignal (NAS) unabhängig vom tragbaren Computer (4) direkt an das Objekt (6) aussendbar ist.

2. Fernsteuerungsanordnung nach Anspruch 1, **dadurch gekennzeichnet, dass** die Sicherheits-Sendemittel (31) bei hergestellter Sicherheits-Steuerungsverbindung (26) deaktivierbar sind.

3. Fernsteuerungsanordnung nach Anspruch 1 oder 2, **dadurch gekennzeichnet, dass** vom tragbaren Computer (4) ein die Bewegung des Objekts (6) verhinderndes Blockier-Steuerungssignal (BS) aussendbar ist, das bei hergestellter Sicherheits-Steuerungsverbindung (26) deaktivierbar und durch Betätigung des Bedienelementes (10) aktivierbar ist.

4. Fernsteuerungsanordnung nach einem der Ansprüche 1 bis 3, **dadurch gekennzeichnet, dass** das Bestehen der Sicherheits-Steuerungsverbindung (26) des Computers (4) mit der Sicherheitseinrichtung (8) am Computer (4) signalisierbar ist.

5. Fernsteuerungsanordnung nach einem der Ansprüche 1 bis 4, **dadurch gekennzeichnet, dass** an einem Display (32) des Computers (4) ferner ein Arbeitsbereich des ferngesteuerten Objekts (6) anzeigbar ist.

6. Fernsteuerungsanordnung nach einem der Ansprüche 1 bis 5, **dadurch gekennzeichnet, dass** die Sicherheits-Steuerungsverbindung (26) über eine physische Steckverbindung herstellbar ist.

7. Fernsteuerungsanordnung nach Anspruch 6, **dadurch gekennzeichnet, dass** die physische Steckverbindung an einer Aufnahme (40) herstellbar ist, in die der tragbare Computer (4) einsetzbar ist und an der die Sicherheitseinrichtung (8) vorgesehen ist.

8. Fernsteuerungsanordnung nach Anspruch 6, **dadurch gekennzeichnet, dass** die physische Steckverbindung zwischen der Sicherheitseinrichtung (8) und dem Computer (4) über ein Verbindungskabel (28) herstellbar ist.

9. Fernsteuerungsanordnung nach einem der Ansprüche 1 bis 8, **dadurch gekennzeichnet, dass** die Sicherheits-Steuerungsverbindung (26) über eine kontakt-/kabellose Verbindung herstellbar ist, wie über optische Signalübertragungsmittel oder über eine Funkverbindung.

10. Fernsteuerungsanordnung nach einem der Ansprüche 1 bis 9, **dadurch gekennzeichnet, dass** die Sicherheitseinrichtung (8) eine Signalwandlereinrichtung (48) aufweist, mittels der die vom Computer (4) ausgehenden Steuerungssignale (S) veränderbar und seitens der Sicherheitseinrichtung (8) aussendbar sind, wobei die Signalwandlereinrichtung (48) Verstärkungsmittel (54) aufweist, mittels denen die vom Computer (4) empfangenen Steuerungssignale (S) von der Sicherheitseinrichtung (8) mit einer höheren Sendeleistung aussendbar sind.

11. Fernsteuerungsanordnung nach Anspruch 10, **dadurch gekennzeichnet, dass** die Signalwandlereinrichtung (48) Umsetzungsmittel (52) aufweist, mittels denen die vom Computer (4) in einem ersten Format (F1) empfangenen Steuerungssignale (S) in ein zweites Format (F2) umsetzbar sind, in dem die Steuerungssignale (S) seitens der Sicherheitseinrichtung (8) aussendbar sind.

12. Verfahren zum Betrieb einer Fernsteuerungsanordnung nach einem der Ansprüche 1 bis 11, wobei nach Aktivierung des Computerprogramms auf dem tragbaren Computer (4) in einem ersten Schritt (S1)
in einem zweiten Schritt (S2) die Bewegung des ferngesteuerten Objekts (6) verhindert ist,
in einem nachfolgenden dritten Schritt (S3) ein Bestehen der Sicherheits-Steuerungsverbindung (26) geprüft wird, bei Bestehen der Sicherheits-Steuerungsverbindung (26) in einem nachfolgenden vierten Schritt (S4) das Freigeben eines Fernsteuerungsbetriebs des tragbaren Computers erfolgt, sodass das Aussenden von Steuerungssignalen (S) in Abhängigkeit von am Computer (4) eingegebenen Steuerungsbefehlen aktiviert wird, wobei bei Abbruch der Sicherheits-Steuerungsverbindung (26) oder bei Eingang eines Abbruchsignals (NAS) von der Sicherheitseinrichtung (8) in einem nachfolgenden fünften Schritt (S5) die Bewegung des ferngesteuerten Objekts (6) durch das Aussenden von Abbruchsignalen (NAS) seitens der Sicherheitseinrichtung (8) direkt an das Objekt (6) erneut verhindert wird, und
solange es keinen Abbruch der Sicherheits-Steuerungsverbindung (26) und keinen Eingang eines Abbruchsignals (NAS) von der Sicherheitseinrichtung (8) gibt, der Fernsteuerungsbetrieb fortgesetzt wird.

13. Verfahren nach Anspruch 12, **dadurch gekennzeichnet, dass** die Bewegung des ferngesteuerten Objekts (6) durch das Aussenden von Abbruchsignalen (NAS) seitens des tragbaren Computers (4) verhindert wird.

14. Verfahren nach einem der Ansprüche 12 oder 13, **dadurch gekennzeichnet, dass** im dritten Schritt (S3) zusätzlich eine Anzeige (34) am Display (32) aktiviert wird, mittels der das Bestehen der Sicherheits-Steuerungsverbindung (26) und damit das mögliche Aussenden von Steuerungssignalen (S) angezeigt wird.

## Claims

1. A remote-control arrangement (2)
having a portable computer (4), on which a computer program for generating and transmitting control signals (S, BS) by means of transmitting means (16) provided on the computer (4) is stored
and a remote-controlled object (6), on which receiving means (20) for receiving the control signals (S, BS) and control means (24) for controlling the object (6) as a function of the received signals (S, BS) are provided,
wherein the remote-control arrangement (2) further has a security device (8) with a control element (10) that can be mechanically actuated, wherein a security control connection (26) can be established between the security device (8) and the portable computer (4) and a control of the object (6) can only be allowed in the event of an established security control connection (26)
and the security control connection (26) comprises an electronic signal connection between the security device (8) and the computer (4), wherein the control signals (S) for movement of the object (6) can only be transmitted in the event of an existing signal connection,
**characterized in that** the security device (8) itself has security-transmitting means (31), by means of which in the event of a disconnected security control connection (26) a termination signal (NAS) preventing the movement of the object (6) can be transmitted independently from the portable computer (4) directly to the object (6).

2. The remote-control arrangement according to claim 1, **characterized in that** the security transmitting means (31) can be deactivated in the event of an established security control connection (26).

3. The remote-control arrangement according to claim 1 or 2, **characterized in that** a blocking control signal (BS) preventing the movement of the object (6) can be sent from the portable computer (4), which can be deactivated in the event of an established security control connection (26) and which can be activated by actuating the control element (10).

4. The remote-control arrangement according to any of claims 1 to 3, **characterized in that** the existence of the security control connection (26) of the computer (4) can be signaled with the security device (8) on the computer (4).

5. The remote-control arrangement according to any of claims 1 to 4, **characterized in that** a working area of the remote-controlled object (6) can further be indicated on a display (32) of the computer (4).

6. The remote-control arrangement according to any of claims 1 to 5, **characterized in that** the security control connection (26) can be established via a physical plug connection.

7. The remote-control arrangement according to claim 6, **characterized in that** the physical plug connection can be established on a receptacle (40), into which the portable computer (4) can be inserted and on which the security device (8) is provided.

8. The remote-control arrangement according to claim 6, **characterized in that** the physical plug connection can be established between the security device (8) and the computer (4) via a connecting cable (28).

9. The remote-control arrangement according to any of claims 1 to 8, **characterized in that** the security control connection (26) can be established via a contactless/wireless connection, such as an optical signal transmitter or a radio connection.

10. The remote-control arrangement according to any of claims 1 to 9, **characterized in that** the security device (8) has a signal conversion device (48), by means of which the outgoing control signals (S) from the computer (4) can be changed and can be transmitted by the security device (8), wherein the signal conversion device (48) has an amplifier (54), by means of which the control signals (S) received from the computer (4) can be transmitted by the security device (8) at a higher transmission power.

11. The remote-control arrangement according to claim 10, **characterized in that** the signal conversion device (48) has conversion means (52), by means of which the control signals (S) received from the computer (4) in a first format (F1) can be converted into a second format (F2), **in that** the control signals (S) can be transmitted by the security device (8).

12. A method for operating a remote-control arrangement according to any of claims 1 to 11, wherein after activation of the computer program on the portable computer (4) in a first step (S1), the movement of the remote-controlled object (6) is prevented in a second step (S2),
in a subsequent third step (S3) an existence of the security control connection (26) is checked,
in the event of the existence of the security control connection (26) in a subsequent fourth step (S4) a remote-control operation of the portable computer is allowed, so that the transmitting of control signals (S) is activated as a function of control commands input on the computer (4),
wherein in the event of termination of the security control connection (26) or upon the receipt of a termination signal (NAS) from the security device (8) in a subsequent fifth step (S5) the movement of the remote-controlled object (6) is again prevented by transmitting termination signals (NAS) by the security device (8) directly to the object (6), and
as long as there is no termination of the security control connection (26) and no receipt of a termination signal (NAS) from the security device (8), the remote-control operation is continued.

13. The method according to claim 12, **characterized in that** the movement of the remote-controlled object (6) is prevented by the transmission of termination signals (NAS) by the portable computer (4).

14. The method according to any of claims 12 or 13, **characterized in that** in the third step (S3) in addition an indication (34) is activated on the display (32), by means of which the existence of the security control connection (26) and with it the potential transmission of control signals (S) is indicated.

## Revendications

1. Ensemble de télécommande (2)
avec un ordinateur (4) portable, sur lequel un programme informatique pour générer et envoyer des signaux de commande (S, BS) à l'aide de moyens d'émission (16) prévus sur l'ordinateur (4) est mis en mémoire,
et un objet (6) télécommandé, sur lequel sont prévus des moyens de réception (20) pour la réception des signaux de commande (S, BS) et des moyens de commande (24) pour la commande de l'objet (6) en fonction des signaux (S, BS) reçus,
dans lequel l'ensemble de télécommande (2) présente en outre un dispositif de sécurité (8) avec un élément de commande (10) pouvant être actionné mécaniquement, dans lequel une liaison de commande de sécurité (26) peut être établie entre le dispositif de sécurité (8) et l'ordinateur (4) portable et une commande de l'objet (6) ne peut être libérée que lorsque la liaison de commande de sécurité (26) est établie
et la liaison de commande de sécurité (26) comprend une liaison par signaux électronique entre le dispositif de sécurité (8) et l'ordinateur (4), dans lequel les signaux de commande (S) pour le mouvement de l'objet (6) ne peuvent être envoyés que lorsqu'une liaison par signaux électronique est existante,
**caractérisé en ce que** le dispositif de sécurité (8) présente lui-même des moyens d'émission de sécurité (31), à l'aide desquels lorsque la liaison de commande de sécurité (26) est rompue, un signal d'interruption (NAS) empêchant le mouvement de l'objet (6) peut être envoyé directement à l'objet (6) indépendamment de l'ordinateur (4) portable.

2. Ensemble de télécommande selon la revendication 1, **caractérisé en ce que** les moyens d'émission de sécurité (31) peuvent être désactivés lorsque la liaison de commande de sécurité (26) est établie.

3. Ensemble de télécommande selon la revendication 1 ou 2, **caractérisé en ce qu'**un signal de commande de blocage (BS) empêchant le mouvement de l'objet (6), qui peut être désactivé lorsque la liaison de commande de sécurité (26) est établie et peut être activé par actionnement de l'élément de commande (10), peut être envoyé à partir de l'ordinateur (4) portable.

4. Ensemble de télécommande selon l'une quelconque des revendications 1 à 3, **caractérisé en ce que** l'existence de la liaison de commande de sécurité (26) de l'ordinateur (4) avec le dispositif de sécurité (8) peut être signalée sur l'ordinateur (4).

5. Ensemble de télécommande selon l'une quelconque des revendications 1 à 4, **caractérisé en ce qu'**une zone de travail de l'objet (6) télécommandé peut en outre être affichée sur un écran (32) de l'ordinateur (4).

6. Ensemble de télécommande selon l'une quelconque des revendications 1 à 5, **caractérisé en ce que** la liaison de commande de sécurité (26) peut être établie par l'intermédiaire d'une liaison enfichable physique.

7. Ensemble de télécommande selon la revendication 6, **caractérisé en ce que** la liaison enfichable physique peut être établie sur un logement (40), dans lequel l'ordinateur (4) portable peut être inséré et sur lequel le dispositif de sécurité (8) est prévu.

8. Ensemble de télécommande selon la revendication 6, **caractérisé en ce que** la liaison enfichable physique entre le dispositif de sécurité (8) et l'ordinateur (4) peut être établie par l'intermédiaire d'un câble de liaison (28).

9. Ensemble de télécommande selon l'une quelconque des revendications 1 à 8, **caractérisé en ce que** la liaison de commande de sécurité (26) peut être établie par l'intermédiaire d'une liaison sans contact/sans fil, tel que par l'intermédiaire de moyens de transmission de signaux optiques ou par l'intermédiaire d'une liaison radio.

10. Ensemble de télécommande selon l'une quelconque des revendications 1 à 9, **caractérisé en ce que** le dispositif de sécurité (8) présente un dispositif de convertisseur de signaux (48), au moyen duquel les signaux de commande (S) partant de l'ordinateur (4) peuvent être modifiés et peuvent être envoyés du côté du dispositif de sécurité (8), dans lequel le dispositif de convertisseur de signaux (48) présente des moyens d'amplification (54), à l'aide desquels les signaux de commande (S) reçus par l'ordinateur (4) peuvent être émis par le dispositif de sécurité (8) avec une puissance d'émission plus élevée.

11. Ensemble de télécommande selon la revendication 10, **caractérisé en ce que** le dispositif de convertisseur de signaux (48) présente des moyens de conversion (52), à l'aide desquels les signaux de commande (S) reçus par l'ordinateur (4) dans un premier format (F1) peuvent être convertis dans un deuxième format (F2), dans lequel les signaux de commande (S) peuvent être envoyés du côté du dispositif de sécurité (8).

12. Procédé pour faire fonctionner un ensemble de télécommande selon l'une quelconque des revendications 1 à 11, dans lequel après activation du programme informatique sur l'ordinateur (4) portable dans une première étape (S1), le mouvement de l'objet (6) télécommandé est empêché dans une deuxième étape (S2),
dans une troisième étape (S3) suivante une existence de la liaison de commande de sécurité (26) est contrôlée,
lorsque la liaison de commande de sécurité (26) est existante, dans une quatrième étape (S4) suivante, la libération d'un mode télécommande de l'ordinateur portable s'effectue, de sorte que l'envoi de signaux de commande (S) est activé en fonction d'instructions de commande entrées sur l'ordinateur (4), dans lequel lorsque la liaison de commande de sécurité (26) est interrompue ou lors de l'entrée d'un signal d'interruption (NAS) à partir du dispositif de sécurité (8), dans une cinquième étape (S5) suivante, le mouvement de l'objet (6) télécommandé est à nouveau empêché par l'envoi de signaux d'interruption (NAS) du côté du dispositif de sécurité (8) directement à l'objet (6), et
tant qu'il n'y a pas d'interruption de la liaison de commande de sécurité (26) et pas d'entrée d'un signal d'interruption (NAS) à partir du dispositif de sécurité (8), le mode télécommande est poursuivi.

13. Procédé selon la revendication 12, **caractérisé en ce que** le mouvement de l'objet (6) télécommandé est empêché par l'envoi de signaux d'interruption (NAS) du côté de l'ordinateur (4) portable.

14. Procédé selon l'une quelconque des revendications 12 ou 13, **caractérisé en ce que** dans la troisième étape (S3), un affichage (34) est activé en plus sur l'écran (32), à l'aide duquel l'existence de la liaison de commande de sécurité (26) et avec elle l'envoi possible de signaux de commande (S) est affiché.
